# EUROPÄISCHE PATENTSCHRIFT

(11) **EP 0 830 943 B1**
(45) Veröffentlichungstag und Bekanntmachung des Hinweises auf die Patenterteilung: **20.02.2002**
(21) Anmeldenummer: 97115439.8
(22) Anmeldetag: 06.09.1997
(51) Int. Cl.: B41F 33/00, B41F 33/16, B41F 33/06

(54) **Verfahren zum Anfahren/Wiederanfahren des Fortdruckes**
Start-up/restart-up procedure of production printing
Procédé pour mettre/remettre l'impression du tirage en route

(30) Priorität: 24.09.1996 DE 19639134
(43) Veröffentlichungstag der Anmeldung: 25.03.1998
(73) Patentinhaber: MAN Roland Druckmaschinen AG, 63075 Offenbach (DE)
(72) Erfinder: Müller, Joachim, 82049 Pullach (DE)
(74) Vertreter: Stahl, Dietmar

(56) Entgegenhaltungen:
- EP-A- 0 645 242
- DE-A- 2 921 955
- DE-C- 4 407 631

## Beschreibung

Die Erfindung betrifft ein Verfahren zum Anfahren/Wiederanfahren des Fortdruckes bei einer bogenverarbeitenden Druckmaschine gemäß dem Oberbegriff von Anspruch 1.

Bei Bogenoffsetdruckmaschinen werden die zu bedruckenden Bogen von der Oberseite eines Stapels entnommen, über einen Fördertisch zur Anlage gefördert und dort an Anlegmarken ausgerichtet. Sodann erfolgt das Übernehmen eines korrekt anliegenden Bogens durch einen Vorgreifer und das Hineinfördern dieses Bogens in das erste Druckwerk. Die auf dem zwischen erstem Druckwerk der Druckmaschine und dem Anlegerstapel befindlichen Fördertisch geförderten Bogen werden unterschuppt gefördert, so daß deren Transportgeschwindigkeit kleiner ist als die Geschwindigkeit der Bogen innerhalb der Druckmaschine. Auf dem Fördertisch zwischen Anlegerstapel und Druckmaschine befinden sich eine größere Anzahl von Bogen, so daß nach Zuschalten des Papierlaufes (Abnehmen eines ersten Bogens vom Anlegerstapel) bis zum Erreichen eines ersten Bogens an der Anlage die Maschine eine Anzahl von Umdrehungen ausführt.

Die Anleger von Bogenoffsetdruckmaschinen sind in der Regel über eine schaltbare Kupplung mit dem Antrieb der Druckmaschine verbunden. Durch die Schaltkupplung ist der Anleger hinsichtlich seiner mechanischen Bewegungen bei weiterlaufenden Druckwerken bzw. weiterdrehender Druckmaschine stillsetzbar. Dies ist insbesondere deswegen nötig, um bei Fehlbogen bzw. sonstigen Störungen im Bogenlauf durch ein sofortiges Stillsetzen des Anlegers die Papierzufuhr und somit das Fördern von Bogen in die Druckmaschine zu unterbinden. Die zwischen Anleger und Druckmaschine angeordnete Schaltkupplung ist dabei als sogenannte Indexkupplung ausgebildet, d.h. diese Kupplung verbindet Anleger und Antrieb der Druckmaschine phasenrichtig. Aufgrund der maximalen Festigkeiten der bei derartigen Kupplungen zusammenwirkenden Kupplungsteile kann der Anleger nur bis zu einer maximalen Grunddrehzahl der Druckmaschine zugeschaltet werden.

Zum Vereinzeln der oberen Bogen eines Anlegerstapels sowie zum Abnehmen eines jeweils obersten Bogens von diesem Stapel sind in der Regel Blas- sowie Saugvorrichtungen (Trennsauger, Hubsauger) vorgesehen, deren Blas- bzw. Saugluft durch elektromagnetisch betätigbare Ventile steuerbar ist. Insbesondere ist das Saugen zum Abnehmen und Fördern sowie das Blasen zum Vereinzeln unabhängig von der Bewegung des Anlegers schaltbar.

Das Anfahren/Wiederanfahren des Fortdruckes bei einer Bogenoffsetdruckmaschine erfolgt durch Zuschalten des Anlegers (Schaltkupplung) bei der sogenannten Grunddrehzahl (< 5000 Bogen/h) und gleichzeitigem Zuschalten des Papierlaufes (Schalten der Saug- und Blasluft). Während die ersten Bogen über den Fördertisch zur Anlage und in die Druckmaschine einlaufen wird der Hochfahrvorgang zum Erreichen der vorgesehenen Fortdruckgeschwindigkeit gestartet. Die ersten in eine Druckmaschine einlaufenden Bogen weisen aufgrund der noch nicht vollständig auf den Fortdruck eingestellten Farbschicht- und Feuchtmittelschichtdicken sowie des Farb-/Feuchtmittelgleichgewichtes noch nicht die optimale Farbsättigung auf. Das Bedrucken der ersten in die Druckmaschine einlaufenden Bogen während des Hochlaufvorganges bedingt ferner noch aufgrund von Torsionsvorgängen im Antriebssystem der Maschine zusätzlichen Passerversatz sowie Doubliererscheinungen. Demzufolge entsteht während des Hochlaufvorganges eine bestimmte Anzahl von Makulaturbogen.

Aus der DE 4 407 631 C1 ist ein Verfahren zum Anfahren/Wiederanfahren des Fortdruckes bei einer bogenverarbeitenden Druckmaschine mit zukuppelbarem Anleger bekannt, bei welchem das Zuschalten des Anlegers bei einer Grunddrehzahl erfolgt und die das Bogenabnehmen bewirkende Organe zunächst abgeschaltet bleiben. Daraufhin wird die Maschine entweder auf Fortdruckgeschwindigkeit oder auf eine unterhalb der Fortdruckgeschwindigkeit gelegene Zwischendrehzahl hochgefahren und die Papierzufuhr zugeschaltet. Nachdem erste Bogen in die Maschine eingelaufen sind erfolgt im zweiten Fall das Hochfahren der Druckmaschine von der Zwischendrehzahl auf die für den Fortdruck vorgesehene Fortdruckdrehzahl. Dieses vorbekannte Verfahren vermeidet eine relativ große Anzahl von Makulaturbogen während des Hochlaufvorganges von der Grunddrehzahl auf die Produktionsdrehzahl, jedoch werden beim Bedrukken von Bogen während des Hochlaufens von der Zwischen- auf die Fortdruckdrehzahl ebenfalls Makulaturbogen erzeugt.

Aus der DE 195 05 560 A1 ist ein Verfahren zum Steuern der Bogenzufuhr bekannt, bei welcher nach Feststellen eines Doppel- oder Fehlbogens nach Abnehmen vom Anlegerstapel der über eine schaltbare Kupplung mit der Druckmaschine verbundene Anleger noch um genau die Anzahl von Maschinenumdrehungen weiterbetrieben wird, bis dieser Doppel- oder Fehlbogen nach Zurücklegen der Strekke zwischen Anleger und Anlage (Fördertisch) an der Anlage zu liegen kommt. Dadurch wird vermieden, daß nach Feststellen eines Doppel- oder Fehlbogens nicht nur dieser sondern auch die weiteren auf dem Fördertisch befindlichen Bogen entnommen werden müssen, wobei diese dann oftmals nicht mehr bedruckbar sind. Durch dieses vorbekannte Steuerverfahren wird ferner erreicht, daß mit Feststellen eines Doppel- oder Fehlbogens ein frühzeitiges Abschalten der Farbzufuhr gerade im ersten Druckwerk möglich ist, so daß durch die noch in die Maschine einlaufenden und zu bedruckenden Bogen eine Farbabnahme erfolgt, welche einem Aufbauen auf den entsprechenden Zylindern bzw. Walzen entgegenwirkt.

Aus der nicht vorveröffentlichten EP-A 733 479 (Art. 54(3) EPÜ) ist ein Verfahren sowie eine entsprechend ausgebildete Steuerung für die Bogenzufuhr bei einer bogenverarbeitenden Druckmaschine bekannt, bei welcher die zu bedruckenden Bogen ebenfalls von einem über eine schaltbare Kupplung betriebenen Anleger der Maschine zugeführt werden. Damit bei Druckbeginn, vor dem ein bestimmtes Programm zum Vorfeuchten und/oder Voreinfärben der Platten- und/oder Gummituchzylinder erfolgt, stets ein erster Bogen exakt nach Ablauf des Programmes in die Druckzone des ersten Druckwerkes einläuft, ist vorgesehen, daß durch das Zu- und Wiederabschalten des Anlegers ein erster Bogen bis in eine vorbestimmte Position vor Abfrage im Fördertisch gefördert wird, von der aus die Zahl der Maschinenumdrehungen bis zum Erreichen der ersten Druckzone bekannt ist. Zu diesem Zeitpunkt erfolgt das Auskuppeln des Anlegers, wobei die Trenn- und Schleppsauger weiterhin einen Bogen gefaßt halten. Dann wird ein Programm zum Vorfeuchten und/oder Einfärben gestartet, woraufhin das Zuschalten des Anlegers genau in dem Moment erfolgt, zu welchem dann ein erster Bogen genau nach Beendigung des Programmablaufes in die erste Druckzone des ersten Druckwerkes einläuft.

Die vorstehend aufgezählten Verfahren verringern die bei einem Anfahr- bzw. Wiederanfahrvorgang anfallende Makulatur durch unterschiedliche, das Zuschalten des Anlegers sowie des Papierlaufes betreffenden Maßnahmen. Insbesondere das erstgenannte Verfahren, bei welchem das Zuschalten des Papierlaufes vor Erreichen der für den Fortdruck vorgesehenen Druckgeschwindigkeit erfolgt, bedingt jedoch, daß trotzdem eine bestimmte Anzahl von Bogen während des Hochlaufvorganges von der Zwischendrehzahl auf die für den Fortdruck vorgesehene Druckgeschwindigkeit durch die Maschine laufen. Da sich die Antriebstorsion und die dadurch hervorgerufenen negativen Auswirkungen auf das Druckergebnis gerade bei höheren Druckgeschwindigkeiten verstärken, fällt nach wie vor Makulatur an.

Aufgabe der vorliegenden Erfindung ist es daher, ein Verfahren gemäß dem Oberbegriff von Anspruch 1 derartig zu erweitern, so daß unter Vermeidung der zuvorstehend genannten Nachteile die beim Anfahren/Wiederanfahren mit einem daraufhin folgenden Hochlaufvorgang anfallende Makulatur weitestgehend verringert werden kann.

Gelöst wird diese Aufgabe durch die kennzeichnenden Merkmale von Anspruch 1.

Eine Weiterbildung der Erfindung ergibt sich dabei aus dem Unteranspruch.

Gemäß der Erfindung ist vorgesehen, daß bei Auslösen eines Anfahr-/Wiederanfahrvorganges der Druckmaschine mit anschließenden Hochfahren bis auf Fortdruckgeschwindigkeit nebst dem Zuschalten des Anlegers und des Papierlaufes die durch die Förderstrecke zwischen Anlegerstapeln und Anlage bzw. erstes Druckwerk bedingte Totzeit der Papierzufuhr bewußt dahingehend ausgenutzt wird, so daß ein erster zu bedruckender Bogen erst dann das erste Druckwerk bzw. die erste Druckzone erreicht, wenn die Druckmaschine die vorgewählte Fortdruckgeschwindigkeit erreicht hat.

Bei Bogenoffsetdruckmaschinen ist die Anzahl der zwischen einem Anlegerstapel und der Anlage bzw. der ersten Druckzone befindlichen Bogen genau bekannt. Diese Anzahl richtet sich dabei nach den konstruktiven Gegebenheiten der Druckmaschine sowie deren Anleger. Zwischen dem Anlegerstapel (der dort angebrachten Förderwalze) sowie der Anlage kann eine Größenordnung von sechs Bogen liegen, so daß die von der Maschine auszuführende Anzahl von Umdrehungen bewußt dahingehend ausnutzbar ist, so daß durch zeitlich vorgeholtes Zuschalten der Papierzufuhr vor bzw. während oder nach dem Starten des Hochlaufvorganges der Maschine ein erster Bogen erst während oder nach dem Erreichen der Fortdruckgeschwindigkeit die erste Druckzone erreicht.

Die Zeitpunkte, zu welchen das Zuschalten der Papierzufuhr, das Zuschalten des Anlegers (Schaltkupplung) und das Auslösen des Hochfahrvorganges (Rampe) auf Fortdruckgeschwindigkeit erfolgt, richtet sich dabei insbesondere nach der zuvorstehend erläuterten Anzahl zwischen Anlegerstapel und Anlage bzw. Druckzone erstes Druckwerk, der Steilheit der Hochfahrrampe (zeitliche Ausdehnung in Sekunden), der Grunddrehzahl, bei welcher das mechanische Zuschalten des Anlegers möglich ist, sowie der vorgewählten Fortdruckdrehzahl.

Des weiteren erfolgt die Erläuterung von einer bevorzugten Ausführmöglichkeit der Erfindung anhand der Zeichnung (Fig. 1). Die Fig. 1 zeigt den zeitlichen Verlauf eines Hochfahrvorganges der Druckgeschwindigkeit.

Fig. 1 zeigt über die Achse der Zeit t als Abszisse den Verlauf eines vorgegebenen Hochfahrvorganges der Druckgeschwindigkeit V von der Grundgeschwindigkeit V_{G} auf einen vorgegebenen Wert der Fortdruckgeschwindigkeit V_{D}. In dem hier beschriebenen Ausführungsbeispiel wird davon ausgegangen, daß zu Beginn des Anfahr-/Wiederanfahrvorganges der Fördertisch zwischen Anlegerstapeln und Anlage frei von Bogen ist, d.h. beispielsweise nach einem Stopper dort noch befindlicher Bogen wurden von einer Bedienperson vom Fördertisch des Anlegers entnommen. Aufgrund der konstruktiven Gegebenheiten der Druckmaschine und insbesondere den Abmessungen zwischen Anlegerstapel und Anlage bzw. Druckzone erstes Druckwerk sowie dem Grad der Unterschuppung und dem Bogenformat auf dem Fördertisch zwischen Anleger und Druckmaschine ist die Anzahl der Bogen bzw. Maschinenumdrehungen bekannt, welche zwischen Anlegerstapel und Anlage bzw. Druckzone erstes Druckwerk zurückzulegen sind, bis nach dem Zuschalten der Papierzufuhr (beispielsweise durch Zuschalten des Anlegers sowie Schalten der Saug- und Blasluft) ein erster Bogen die Anlage bzw. die erste Druckzone erreicht (Zeitpunkt e).

Im Ausführungsbeispiel gemäß Fig. 1 soll die Druckmaschine zum Anfahren/Wiederanfahren beispielsweise nach einem Stopper oder zu Produktionsbeginn von der Grundgeschwindigkeit V_{G} auf eine vorprogrammierte Fortdruckgeschwindigkeit V_{D} hochgefahren werden. Die zeitliche Ausdehnung dieses programmierten und durch den Hauptantrieb der Maschine ausgeführten Hochfahrvorganges beträgt dabei eine vorgegebene Zeitdauer bzw. ein Zeitintervall d-g. Aufgrund der Differenz der für den Fortdruck vorgesehenen Druckgeschwindigkeit V_{D} sowie der Grunddrehzahl V_{G}, bei welcher das Zuschalten des Anlegers noch möglich ist, der Steilheit der für den Hochfahrvorgang vorgesehenen Rampe sowie der Anzahl der zuvorstehend erläuterten Bogen zwischen Anlegerstapel und Anlage bzw. der ersten Druckzone im ersten Druckwerk ist ermittelbar, zu welchem Zeitpunkt z', z" das Zuschalten der Papierzufuhr z" nebst dem Zuschalten des Anlegers z' zu erfolgen hat, bis genau ein erster Bogen zum Zeitpunkt e die Anlage bzw. das erste Druckwerk erreicht, nach welchem der Hochfahrvorgang beendet ist (Zeitpunkt d).

Im Ausführungsbeispiel gemäß Fig. 1 ist erkennbar daß das Zuschalten des Anlegers sowie der Papierzufuhr zu einem Zeitpunkt z', z" erfolgt, welcher zeitlich nach dem Zeitpunkt g für das Auslösen des Hochfahrens der Druckmaschine gemäß vorgegebener Hochfahrrampe liegt.

Der zuvorstehend erläuterte Zeitpunkt z' z" für das Zuschalten der Papierzufuhr (Blas- und Saugluft für die das Bogenabnehmen bewirkenden Organe) sowie das Zuschalten des Anlegers wurde dabei derartig um ein zeitliches Maß nach dem Zeitpunkt g für das Starten des Hochlaufvorganges auf die Fortdruckgeschwindigkeit V_{D} gelegt, so daß der Zeitpunkt e des Erreichens eines ersten Bogens an der Anlage bzw. der ersten Druckzone im ersten Druckwerk nach dem Zeitpunkt d des Erreichens der Fortdruckgeschwindigkeit V_{D} liegt bzw. mit diesem Zeitpunkt d zusammenfällt.

Im Ausführungsbeispiel gemäß Fig. 1 erfolgt zunächst bei der Grundgeschwindigkeit V_{G} nach gegebenem Kommando, welches die nachfolgend erläuterten Verfahrensschritte automatisch auslöst, das Hochfahren beginnend zum Zeitpunkt g. Demzufolge ändert sich die Druckgeschwindigkeit V gemäß der dargestellten linearen Funktion gemäß programmierter Rampe. Zu einem Zeitpunkt z' z" erfolgt sodann das Zuschalten der Papierzufuhr nebst dem Zuschalten des Anlegers, wobei hier wie nachfolgend erläutert werden wird, zwei Fälle zu unterscheiden sind.

Der Zeitpunkt z" ist derartig gelegt, so daß der Zeitpunkt e des Erreichens eines ersten Bogens an der Anlage bzw. in der ersten Druckzone nach dem Zeitpunkt d des Erreichens der Fortdruckgeschwindigkeit V_{D} liegt bzw. mit diesem Zeitpunkt d zusammenfällt. Wegen der Größe der Geschwindigkeitsdifferenz zwischen zu erreichender Fortdruckgeschwindigkeit V_{D} und der Grundgeschwindigkeit V_{G} muß der Zeitpunkt z" zum Auslösen bzw. Zuschalten der Papierzufuhr nach dem Zeitpunkt g für das Starten des Hochfahrvorganges von der Grunddrehzahl V_{G} liegen.

Wie zuvorstehend angedeutet ergeben sich bei dem Ausführungsfall gemäß Fig. 1 zwei Varianten. Liegt die Druckgeschwindigkeit V", zu welchem Zeitpunkt z" das Zuschalten der Papierzufuhr gemäß dem vorstehend erläuterten Kriterium zu liegen hat unterhalb der maximalen Druckgeschwindigkeit V, bei welcher das mechanische Zuschalten des Anlegers über die Schaltkupplung möglich ist, so wird während des Zeitpunktes z" sowohl der Anleger mechanisch über die Schaltkupplung als auch die Blas- und Saugluft zugeschaltet.

Liegt andernfalls die Druckgeschwindigkeit V" zu dem Zeitpunkt z", zu welcher gemäß voranstehend erläutertem Kriterium die Papierzufuhr zuzuschalten ist, oberhalb der maximalen Druckgeschwindigkeit V (Maschinendrehzahl), bei welcher der Anleger mechanisch über die Schaltkupplung zuschaltbar ist, so hat zunächst zu einem Zeitpunkt z' bei einer Drehzahl V' unterhalb der maximal zulässigen Zuschaltgeschwindigkeit das Zuschalten des Anlegers über die Schaltkupplung zu erfolgen und dann zeitverzögert dazu zu einem Zeitpunkt z" bei der darüberliegenden Drehzahl V" das Schalten der Blas- und Saugluft für die bogenabnehmenden und fördernden Organe, also letztlich für das Schalten der Papierzufuhr.

Im zuvorstehend erläuterten Ausführungsbeispiel wurde der Zeitpunkt e jeweils als der Zeitpunkt definiert, zu welchem ein erster Bogen an der Anlage bzw. der ersten Druckzone des ersten Druckwerkes ankommt. Hierbei handelt es sich um zwei unterschiedliche Zeitpunkte, da ein in eine Druckmaschine hineingeförderter Bogen zunächst an der Anlage zur Ruhe kommt und sodann vom Vorgreifer ergriffen und zur ersten Druckzone des ersten Druckwerkes gefördert wird. Dementsprechend ist derjenige Zeitpunkt e zu wählen, bezüglich dem die Synchronisation des Zuschalten des Bogenlaufes auf den Hochfahrvorgang zu erfolgen hat. Durch die zuvorstehend gewählte fakultative Benennung der Ankunftszeit an der Anlage bzw. der Ankunftszeit in der ersten Druckzone des ersten Druckwerkes ist zum Ausdruck gebracht, daß sowohl die Ankunftszeit an der Anlage als auch die Ankunftszeit im ersten Druckwerk das entscheidende Kriterium hinsichtlich dem Zeitpunkt e sein kann.

Des weiteren erfolgt die Herleitung einer rechnerischen Beziehung, durch welche ermittelbar ist, um wieviel Umdrehungen vor bzw. nach dem Starten des Hochlaufvorganges der Druckgeschwindigkeit von Grundgeschwindigkeit V_{G} auf Produktionsgeschwindigkeit V_{D} das Zuschalten (Zeitpunkt z") der Papierzufuhr zu erfolgen hat. Dabei werden folgende Größen verwendet:
- V_{D} :: Produktionsdrehzahl [(B/h)]
- V_{G}:: Grunddrehzahl [(B/h)]
- Vₘₐₓ:: maximale Druckgeschwindigkeit der Maschine
- Rampe:: Zeit für Maschinenbeschleunigung vonV = 0 auf V = Vₘₐₓ [sec]
- b:: Beschleunigung von V_{G} auf V_{D}bei gegebener Rampe [1/sec²]

Für die Beschleunigung b gilt:${\text{b = (V}}_{\text{max}} \text{/3600)/Rampe}$ somit ergibt sich für die Beschleunigungszeit t [sec]${\text{V}}_{\text{D}} {\text{/3600 = V}}_{\text{G}} \text{/3600 + b·t,}$ oder${\text{t = (V}}_{\text{D}} {\text{/3600 - V}}_{\text{G}} \text{/3600)/b}$

Die Zahl der Maschinenumdrehungen n [1] während des Hochlaufvorganges bestimmt sich aus:${\text{n = V}}_{\text{G}} {\text{/3600·t + b/2 ·t}}^{\text{2}}$ mit dem zuvorstehend ermittelten t gilt:${\text{n = [(V}}_{\text{D}} {\text{/3600)}}^{\text{2}} {\text{- (V}}_{\text{G}} {\text{/3600)}}^{\text{2}} \text{] / 2·b}$ oder mit b = Vₘₐₓ/3600/Rampe${\text{n = [(V}}_{\text{D}} {\text{/3600)}}^{\text{2}} {\text{- (V}}_{\text{G}} {\text{/3600)}}^{\text{2}} {\text{] 2/(Rampe ·V}}_{\text{max}} \text{/3600)}$

Der zuvorstehend ermittelte Wert n gibt also die Anzahl der Maschinenumdrehungen an, welche zum Hochfahren der Maschine von Grundgeschwindigkeit V_{G} auf Produktionsgeschwindigkeit V_{D} vergehen. Ergibt sich gemäß obenstehender Beziehung, daß für einen gegebenen Hochfahrvorgang n = 8 Umdrehungen nötig sind und ferner zwischen dem Anlegerstapel (Transportwalze) und der Anlage der Druckmaschine n = 6 Bögen liegen bzw. die Maschine n = 6 Umdrehungen auszuführen hat, bis ein erster Bogen die Anlage erreicht, so folgt darauf, daß nach Starten des Hochlaufvorganges genau nach n = 2 Umdrehungen die Papierzufuhr zuzuschalten ist. Die gleiche Herleitung ergibt sich dabei, wenn als Bezugszeitpunkt e nicht die Ankunftszeit eines ersten Bogens an der Anlage sondern die Ankunftszeit e eines ersten Bogens in der ersten Druckzone des ersten Druckwerkes gewählt wird. Ein typischer Wert hierfür wäre, daß anstelle n = 6 Bogen zwischen Anlegerstapel und Anlage n = 7,2 Bogen zwischen Anlegerstapel und erster Druckzone zu setzen wäre. Dies bedeutet dabei, daß 0,8 Umdrehungen nach Starten des Hochlaufvorganges (0.8 x 360°) die Papierzufuhr zuzuschalten ist.

### Bezugszeichenliste

- V: Druckgeschwindigkeit/Maschinengeschwindigkeit
- V_{D}: Produktionsgeschwindigkeit
- V_{G}: Grundgeschwindigkeit
- t: Zeit
- g: Zeitpunkt Starten Hochlaufvorgang
- d: Zeitpunkt Erreichen Produktionsgeschwindigkeit
- z': Zeitpunkt Zuschalten Anleger
- z": Zeitpunkt Zuschalten Papierzufuhr
- V': Drehzahl für Zuschalten des Anlegers
- V": Drehzahl bei Zuschalten der Papierzufuhr (Zeitpunkt z")

## Patentansprüche

1. Verfahren zum Anfahren / Wiederanfahren des Fortdruckes einer Bogen verarbeitenden Druckmaschine, insbesondere Bogenoffsetdruckmaschine, mit über eine Kupplung schaltbare Anleger und schaltbaren Abnahmeelementen für die Bogen, bei welchem das Hochfahren der Drehzahl der Druckmaschine von einer Grunddrehzahl (V_{G}) auf eine Produktionsdrehzahl (V_{D}) erfolgt, der Anleger bei einer niedrigen Drehzahl (V') der Druckmaschine zugeschaltet wird, und die Abnahmeelemente erst bei Erreichen einer Zwischendrehzahl (V") zum Bogenlauf zugeschaltet werden,
**dadurch gekennzeichnet,**
**dass** der Zeitpunkt zum Starten des Hochfahrens der Druckmaschine mit einer Rampe vorgegebener Drehzahl / Zeitverhaltens von der Grunddrehzahl (V_{G}) auf die Produktionsdrehzahl (V_{D}) in Abhängigkeit von der Anzahl der zum Fördern eines ersten Bogens vom Anlegerstapel bis zu einer vorbestimmten Position, nämlich der Anlage der Bogenoffsetdruckmaschine oder der ersten Druckzone eines ersten Druckwerkes, innerhalb der Maschine nötigen Maschinenumdrehungen derartig festgelegt wird, so dass nach dem Zuschalten der Abnahmeelemente bei der Zwischendrehzahl (V") ein erster Bogen erst bei oder nach Erreichen der Produktionsdrehzahl (V_{D}) die vorbestimmte Position innerhalb der Maschine erreicht.

2. Verfahren nach Anspruch 1,
**dadurch gekennzeichnet,**
**dass** der Anleger und die Abnahmeelemente gleichzeitig zugeschaltet werden.

## Claims

1. Process for starting/restarting continuous printing of a sheet treating printing press, particularly an offset sheet printing press, with a feeder switchable in via a clutch and switchable removal elements for the sheets, in which the running up of the rotational speed of the press takes place from a basic speed (V_{G}) to a production speed (V_{D}), the feeder is switched in at a low rotational speed (V') of the press and the removal elements are switched in only on achieving an intermediate rotational speed (V") for the sheet running, **characterised in that** the point in time for starting the running up of the press with a ramp of preset rotational speed/time behaviour from the basic speed (V_{G}) to the production speed (V_{D}) is determined in dependence on the number of press rotations necessary within the press for feeding a first sheet from the feeder pile up to a predetermined position, namely the front lay of the offset sheet printing press or the first printing zone of a first printing unit, in such a way so that after the switching in of the removal elements at the intermediate rotational speed (V"), a first sheet reaches the previously determined position within the press only at or after the achievement of the production rotational speed (V_{D}).

2. Process according to Claim 1, **characterised in that** the feeder and the removal elements are switched in simultaneously.

## Revendications

1. Procédé pour démarrer/redémarrer l'impression du tirage d'une machine d'impression traitant des feuilles, en particulier une machine d'impression offset à feuilles, comportant un margeur pouvant être commuté par l'intermédiaire d'un accouplement et des éléments d'évacuation pour les feuilles pouvant être commutés, l'augmentation de la vitesse de rotation de la machine d'impression étant effectuée d'une vitesse de rotation de base (V_{G}) à une vitesse de rotation de production (V_{D}), le margeur étant mis en circuit pour une faible vitesse de rotation (V') de la machine d'impression et les éléments d'évacuation n'étant mis en circuit que lorsqu'une vitesse de rotation intermédiaire (V") pour la marche des feuilles est atteinte,
**caractérisé en ce que** le moment du début du démarrage de la machine d'impression avec une rampe de rapport vitesse de rotation/temps prédéfinie de la vitesse de rotation de base (V_{G}) à la vitesse de rotation de production (V_{D}) est déterminé de façon dépendant du nombre des tours de machine nécessaires à l'intérieur de la machine pour transporter une première feuille de la pile de margeur jusqu'à une position prédéterminée, c'est-à-dire la marge de la machine d'impression offset à feuilles ou la première zone d'impression d'une première unité d'impression, de sorte que, après la mise en circuit des éléments d'évacuation, pour la vitesse de rotation intermédiaire (V"), une première feuille n'atteint la position prédéterminée à l'intérieur de la machine que lorsque la vitesse de rotation de production (V_{D}) est atteinte ou après que celle-ci a été atteinte.

2. Procédé selon la revendication 1,
**caractérisé en ce que** le margeur et les éléments d'évacuation peuvent être mis en circuit simultanément.
